# FASCICULE DE BREVET EUROPEEN

(11) **EP 1 871 972 B1**
(45) Date de publication et mention de la délivrance du brevet: **07.05.2014**
(21) Numéro de dépôt: 06743597.4
(22) Date de dépôt: 24.03.2006
(51) Int. Cl.: E06B 9/88, E06B 9/13

(54) **DISPOSITIF DE DÉTECTION D'UN OBSTACLE ET DE LIMITATION D'EFFORT D'UN TABLIER D'UNE PORTE DE MANUTENTION**
VORRICHTUNG ZUR ERFASSUNG EINES HINDERNISSES UND BEGRENZUNG DER KRAFT EINER SCHÜRZE BEI EINEM INDUSTRIETOR
DEVICE FOR DETECTING AN OBSTACLE AND LIMITING THE FORCE OF AN APRON IN A GOODS-HANDLING DOOR

(30) Priorité: 25.03.2005 FR 0502982; 17.11.2005 US 737395 P
(43) Date de publication de la demande: 02.01.2008
(73) Titulaire: MAVIFLEX, 69150 Decines (FR)
(72) Inventeur: LA MARCA, Antonello, F-69960 Corbas (FR); Simon, Bernard, décédé (FR)
(74) Mandataire: Schmitt, John
(86) Numéro de dépôt international: PCT/FR2006/000653
(87) Numéro de publication internationale: WO 2006/100394

(56) Documents cités:
- EP-A- 0 557 589
- EP-A- 1 233 138
- PATENT ABSTRACTS OF JAPAN vol. 017, no. 226 (M-1405), 10 mai 1993 (1993-05-10) -& JP 04 357291 A (TOSHIBA LIGHTING & TECHNOL CORP), 10 décembre 1992 (1992-12-10)
- PATENT ABSTRACTS OF JAPAN vol. 2003, no. 08, 6 août 2003 (2003-08-06) -& JP 2003 120154 A (SAKATA MASAHARU), 23 avril 2003 (2003-04-23)

## Description

La présente invention est relative à un dispositif de détection d'un obstacle et de limitation d'effort du bord primaire ou barre de seuil de fermeture d'une porte de manutention à enroulement ou à empilement lors de la détection d'un obstacle empêchant le bon fonctionnement du tablier ou rideau souple.

Les dispositifs de détection d'un obstacle d'une porte de manutention automatique à déplacement vertical du tablier ou rideau souple peuvent être répertoriés selon trois modes de fonctionnement à savoir :
- Les dispositifs de détection à barrières immatérielles fixées sur les montants verticaux de la porte de manutention.
- Les dispositifs de détection à barres palpeuses électriques ou pneumatiques disposées au niveau du bord primaire de fermeture du tablier ou rideau souple de la porte de manutention. Ces dispositifs de détection sont conçus pour actionner le relevage de la porte quand celle-ci rencontre un obstacle lors de sa descente. Les dispositifs sont logés sous la barre de seuil formant le bord primaire de la porte de manutention. Les dispositifs sont constitués d'un système de palpeur de pression appliqué en continu sur toute la largeur de la barre de seuil.
- Les dispositifs de détection de boucles formés par la toile du tablier lors de son blocage à la descente.

On connaît, également d'après le brevet EP 765 990 appartenant au demandeur, un dispositif de détection d'un obstacle pour porte de manutention comprenant des moyens de détection qui sont constitués d'au moins une sangle présentant un profil sensiblement courbe et disposée perpendiculairement et au voisinage de l'arbre d'enroulement. La sangle est reliée d'une part à un interrupteur de position et d'autre part à une lame fixe ou à une face d'un capot solidaire des montants latéraux de la porte de manutention.

On connaît d'après le brevet EP 843 070 au nom du demandeur, un dispositif de détection d'obstacles comprenant une cellule de détection optoélectronique disposée d'une part à proximité de l'arbre d'enroulement du tablier et d'autre part à l'extérieur de la zone d'enroulement dudit tablier.

On connaît d'après le brevet JP 04357291, un dispositif de contrôle connecté au tambour et permettant les déplacements d'un tablier par l'intermédiaire d'un moteur. Une barre de point mort est disposée dans la partie inférieure du tablier et une barre de détection est connectée à ladite barre de point mort par l'intermédiaire d'un dispositif biellette.

Une butée de détection permet de détecter le mouvement des barres de détection lors des déplacements du rideau. La butée de détection est reliée à un circuit de contrôle connecté au dispositif de contrôle afin d'arrêter le moteur si le tablier rencontre un obstacle

On connaît d'après le brevet JP 2003120154 un dispositif de sécurité capable de stopper un tablier d'une porte et plus particulièrement lorsque ledit tablier rentre en collision avec une personne ou un obstacle Le dispositif de détection est constitué d'un détecteur de collision émettant un rayon vertical parallèle au tablier, d'un levier vertical solidaire de la barre de seuil du tablier et d'une butée de connexion montée pivotant sur le raidisseur se trouvant juste au dessus de ladite barre.

On constate que les moyens de détection d'un obstacle décrits ci-dessus sont généralement prévus à proximité de l'arbre d'enroulement du tablier de la porte de manutention. Cette position des moyens de détection n'est pas adéquate, car trop éloignée de la zone de contact de la barre de seuil avec l'obstacle pour pouvoir réagir rapidement. En effet, il est impératif pour que les moyens de détection se déclenchent, qu'un brin mou du tablier se développe suffisamment rapidement afin de pouvoir activer lesdits moyens de détection.

Le dispositif de détection d'un obstacle et de limitation d'effort suivant la présente invention a pour but de disposer des moyens de détection d'une part le plus prêt possible de la zone potentielle de contact du bord primaire ou de la barre de seuil avec l'obstacle et d'autre part le plus éloigné de l'arbre d'enroulement du tablier de la porte de manutention pour pouvoir réagir le plus rapidement possible.

Le dispositif de détection d'un obstacle et de limitation d'effort suivant la présente invention est destiné aux portes de manutention comportant des moyens d'entraînement dudit tablier ou rideau souple, des montants verticaux et opposés solidaires chacun d'un dispositif de guidage comprenant deux coulisses opposées pour constituer sur chaque montant et sur toute la hauteur de ces derniers, une glissière.

Le dispositif de détection d'un obstacle et de limitation d'effort suivant la présente invention comprend des cellules de sécurité positionnées et fixées à proximité de chaque dispositif de guidage de manière à émettre au moins un faisceau F dirigé suivant une direction verticale qui est prévue à l'extérieur de la glissière afin que ledit faisceau soit interrompu soit par la déformation du tablier ou rideau souple soit par la déformation d'éléments rapportés sur le rideau souple et qui sont susceptibles de se déformer lorsque ledit rideau rencontre lors de sa descente un obstacle

Le dispositif de détection d'un obstacle et de limitation d'effort suivant la présente invention comprend des cellules de sécurité dont le faisceau F émis est dirigé dans un plan vertical et parallèle au tablier ou rideau souple.

Le dispositif de détection d'un obstacle et de limitation d'effort suivant la présente invention comprend des cellules de sécurité dont le faisceau F émis est dirigé dans une direction inclinée coupant le centre xx' de la porte de manutention.

Le dispositif de détection d'un obstacle et de limitation d'effort suivant la présente invention comprend des cellules de sécurité dont le faisceau F émis est dirigé suivant une direction verticale et parallèle au plan contenant le bord externe de la coulisse correspondante.

Le dispositif de détection d'un obstacle et de limitation d'effort suivant la présente invention comprend des cellules de sécurité dont le faisceau F émis est dirigé suivant une direction verticale et dans un plan incliné coupant celui contenant le bord externe de la coulisse correspondante.

Le dispositif de détection d'un obstacle et de limitation d'effort suivant la présente invention comprend des cellules de sécurité qui sont fixées respectivement dans la partie supérieure et inférieure de la porte de manutention afin d'émettre suivant une direction verticale un faisceau F de rayons lumineux, infrarouges, hyper fréquence, ou de tout autre type.

Le dispositif de détection d'un obstacle et de limitation d'effort suivant la présente invention comprend des éléments rapportés sur le rideau souple, lesdits éléments étant souples et susceptibles de se déformer, lorsque ledit rideau rencontre lors de sa descente un obstacle, afin d'interrompre le faisceau F émis par les cellules de sécurité.

Le dispositif de détection d'un obstacle et de limitation d'effort suivant la présente invention comprend des éléments souples comportant chacun une première extrémité qui est fixée au niveau de la barre de seuil, tandis que l'autre extrémité est solidaire du rideau au-dessus et à une certaine distance de ladite barre.

La description qui va suivre en regard des dessins annexés, donnés à titre d'exemples non limitatifs, permettra de mieux comprendre l'invention, les caractéristiques qu'elle présente et les avantages qu'elle est susceptible de procurer :
Figure 1 est une vue en perspective illustrant une porte de manutention équipée du dispositif de détection d'un obstacle et de limitation d'effort du bord primaire ou barre de seuil de fermeture d'une porte de manutention suivant la présente invention.
Figure 2 est une vue en perspective montrant le rideau ou tablier souple de la porte de manutention rencontrant lors de sa descente un obstacle
Figures 3 et 4 sont des vues représentant le fonctionnement du dispositif de détection d'un obstacle et de limitation d'effort du bord primaire ou barre de seuil de fermeture d'une porte de manutention suivant la présente invention.

On a représenté en figure 1 une porte de manutention 1 comportant deux montants latéraux 2 et 3 qui sont généralement fixés contre les parois verticales d'une ouverture à obstruer.

Les montants opposés et verticaux 2 et 3 sont reliés entre eux, dans la partie supérieure de la porte de manutention 1, par un arbre ou tambour d'enroulement 4 permettant le déplacement d'un tablier ou rideau souple 5 entre une position d'ouverture et une position de fermeture.

On note que le tablier ou rideau souple 5 peut comporter, par exemple, des fourreaux 6 dans lesquels sont introduites des traverses horizontales de renfort 7 dont les extrémités coopèrent avec un dispositif de guidage 8, formant glissière, prévu sur chaque montant 2 et 3.

Le tablier ou rideau souple 5 comporte à son extrémité libre un bord primaire de fermeture qui est constitué d'un fourreau 9 dans lequel est introduite une barre de seuil 10.

Chaque dispositif de guidage 8 peut être réalisé par deux coulisses opposées qui sont constituées, par exemple, soit par deux sangles tendues et souples, soit par deux lames semi-rigides ou rigides disposées l'une en face de l'autre pour constituer sur chaque montant 2 et 3, et sur toute la hauteur de ces derniers, une glissière 15 pour le guidage du rideau 5, des traverses horizontales 7 et de la barre de seuil 10.

La porte de manutention 1 comporte un dispositif de guidage 8 dont les coulisses opposées sont constituées par deux sangles 11, 12 tendues et souples disposées l'une en face de l'autre pour constituer sur chaque montant 2, 3 et sur toute la hauteur de ces derniers, une glissière 15 pour le guidage du rideau souple 5, des traverses horizontales 7 et de la barre de seuil 10.

Le rideau souple 5 comporte sur sa face à proximité de chaque dispositif de guidage 8 et en dehors des glissières 15, un élément souple 13 dont l'une des extrémités est fixée au niveau du fourreau 9, coopérant avec la barre de seuil 10, tandis que l'autre extrémité est solidaire dudit rideau au-dessus et à une certaine distance dudit fourreau 9.

Chaque élément souple 13 est rapporté et fixé soit sur l'une, soit sur les deux faces du rideau souple 5 en fonction de l'utilisation de la porte de manutention 1.

Chaque élément 13 est fixé soit par soudure haute fréquence soit par couture sur la face correspondante du rideau souple 5 de la porte de manutention 1.

La porte de manutention 1 comporte sur chaque montant 2, 3 un dispositif de détection d'un obstacle et de limitation d'effort A qui est constitué par des cellules de sécurité 21, 22 fixées respectivement dans la partie supérieure et inférieure de la porte de manutention 1 afin d'émettre suivant une direction verticale un faisceau F de rayons lumineux, infrarouges, ultra violets, hyper fréquences ou tout autre type.

La cellule de sécurité émettrice 21 est fixée, par exemple, du côté de la seconde sangle 12 du dispositif de guidage 8 de chaque montant 2, 3, sur une platine 23 solidaire du capot de protection 24 du tambour d'enroulement 4.

La cellule de sécurité réceptrice 22 est fixée, du côté de la seconde sangle 12 du dispositif de guidage 8 de chaque montant 2, 3 et au niveau du sol de la porte de manutention 1 à proximité du doigt tendeur 25 de ladite sangle 12.

Les cellules de sécurité 21, 22 permettent d'émettre un faisceau F qui est dirigé suivant une direction verticale et positionnées à proximité du bord externe 26 de la seconde sangle 12 de chaque dispositif de guidage 8.

La position des cellules 21, 22 à proximité du bord externe 26 de la seconde sangle 12 permet d'éviter tout déclenchement du dispositif de détection d'un obstacle et de limitation d'effort A lorsque le rideau ou tablier souple 5 est déformé par une poussée latérale due au vent ou à une dépression.

Le faisceau F émis par les cellules de sécurité 21, 22 est prévu à l'extérieur de la glissière 15 donc en dehors de la zone de déplacement du rideau souple 5.

A cet effet, en fonctionnement normal et en l'absence d'obstacle 14, aucune partie du rideau 5 ne passe devant les cellules de sécurité 21, 22 de sorte que le faisceau F ne risque pas d'être interrompu.

Il peut être prévu un autre dispositif de détection et de limitation d'effort A positionné du coté des premières sangles 11 de chaque dispositif de guidage 8.

On a montré en figures 2 à 4 le fonctionnement du dispositif de détection d'un obstacle et de limitation d'effort A prévu sur chaque montant 2, 3 de la porte de manutention 1 lorsque le rideau souple 5 rencontre un obstacle 14 lors de sa fermeture.

Ainsi, lorsque le bord primaire de fermeture ou barre de seuil 10 rencontre un obstacle 14 lors de la fermeture du rideau souple 5, le tambour ou arbre d'enroulement 4 continue sa rotation créant sur la largeur une déformation du rideau souple 5 constituée, par exemple, par un ou plusieurs brins mous ou plis 5a, 5b.

On note que lorsque les brins mous ou plis 5a, 5b du rideau souple 5 passent devant le faisceau F émis par les cellules de sécurité 21, 22 ce dernier est interrompu entraînant immédiatement d'une part l'arrêt de la rotation du tambour ou de l'arbre d'enroulement 4 et d'autre part l'inversion du sens de rotation dudit tambour pour permettre la remontée du rideau souple 5.

Lorsque le rideau souple 5 comporte sur l'une de ses faces des éléments souples 13 et que le bord primaire de fermeture ou barre de seuil 10 rencontre un obstacle 14 lors de la fermeture, on constate que sous la rotation continue du tambour ou arbre d'enroulement 4 d'une part que le rideau souple 5 se déforme sur sa largeur et dans les glissières 15 de chaque montant 2, 3 créant un ou plusieurs brins mous ou plis 5a, 5b et d'autre part que les éléments souples 13 se plissent formant également des plis 13a, 13b indépendants de ceux du rideau.

Le fait que les éléments souples 13 ne soient pas retenus à l'intérieur de chaque glissière 15, guidant à chaque extrémité le rideau souple 5, ces derniers se déforment plus rapidement que ledit rideau lorsque le bord primaire de fermeture ou barre de seuil 10 rencontre un obstacle 14 lors de la fermeture.

Cette déformation des éléments souples 13 permet aux plis 13a, 13b de passer devant le faisceau F émis par les cellules de sécurité 21, 22 et d'interrompre ce dernier entraînant immédiatement l'arrêt de la rotation du tambour ou de l'arbre d'enroulement 4. Pour cela il est nécessaire que les éléments souples 13 soient placés sur le rideau souple 5 au niveau de la trajectoire du faisceau F émis par les cellules 21, 21.

Dans ce cas, le dispositif de détection d'un obstacle et de limitation d'effort A est constitué des éléments souples 13 et des cellules de sécurité 21, 22 fixées respectivement dans la partie supérieure et inférieure de la porte de manutention 1.

Le dispositif de détection d'un obstacle et de limitation d'effort A est constitué en second lieu par des cellules de sécurité 21, 22 fixées respectivement dans la partie supérieure et inférieure de la porte de manutention 1 afin d'émettre suivant une direction verticale un faisceau F de rayons lumineux, infrarouges, ultra violets ou tout autre type.

La cellule de sécurité émettrice 21 est fixée, du côté de la seconde sangle 12 du dispositif de guidage 8 de chaque montant 2, 3, sur une platine 23 solidaire du capot de protection 24 du tambour d'enroulement 4.

La cellule de sécurité réceptrice 22 est fixée, du côté de la seconde sangle 12 du dispositif de guidage 8 de chaque montant 2, 3 et au niveau du sol de la porte de manutention 1 à proximité du doigt tendeur 25 de ladite sangle 12.

Les cellules de sécurité 21, 22 permettent d'émettre un faisceau F qui est dirigé suivant une direction verticale et positionnées à proximité du bord externe 26 de la seconde sangle 12 de chaque dispositif de guidage 8.

Le faisceau F émis par les cellules de sécurité 21, 22 est prévu à l'extérieur de la glissière 15 donc en dehors de la zone de déplacement du rideau souple 5.

A cet effet, en fonctionnement normal et en l'absence d'obstacle, aucune partie du rideau 5 ne passe devant les cellules de sécurité 21, 22 de sorte que le faisceau F ne risque pas d'être interrompu.

Le dispositif de détection d'un obstacle et de limitation d'effort A est constitué en second lieu par des cellules de sécurité 21, 22 fixées respectivement dans la partie supérieure et inférieure de la porte de manutention 1 afin d'émettre suivant une direction verticale un faisceau F de rayons lumineux, infrarouges, ultra violets, hyper fréquences ou tout autre type.

On constate que le faisceau F émis par les cellules de sécurité 21, 22 peut affecter une direction verticale qui peut être soit dans un plan parallèle à celui contenant le bord externe de la coulisse correspondante soit dans un plan incliné coupant celui contenant le bord externe de la coulisse correspondante.

On remarque également que le faisceau F émis par les cellules de sécurité 21, 22 peut être dirigé d'une part dans un plan vertical et parallèle au tablier ou rideau souple 5 et d'autre part dans une direction inclinée coupant le centre xx' de la porte de manutention 1.

On note que le dispositif de détection d'un obstacle et de limitation d'effort A décrit dans les figures 1 à 4 précédentes fonctionne également pour les portes de manutention 1 à empilement.

Il doit d'ailleurs être entendu que la description qui précède n'a été donnée qu'à titre d'exemple et qu'elle ne limite nullement le domaine de l'invention dont on ne sortirait pas en remplaçant les détails d'exécution décrits par tout autre équivalent.

## Revendications

1. Dispositif de détection d'un obstacle et de limitation d'effort du bord primaire ou barre de seuil de fermeture (10) d'un rideau ou tablier souple (5) d'une porte de manutention (1) lorsque ce dernier rencontre un obstacle (14) lors de sa fermeture, ladite porte de manutention (1) comportant des moyens d'entraînement dudit tablier ou rideau souple, des montants verticaux et opposés (2, 3) solidaires chacun d'un dispositif de guidage (8) comprenant deux coulisses opposées (11, 12) pour constituer sur chaque montant et sur toute la hauteur de ces derniers, une glissière (15), **caractérisé en ce qu'**il comprend des cellules de sécurité (21, 22) positionnées et fixées à proximité de chaque dispositif de guidage (8) de manière à émettre au moins un faisceau F dirigé suivant une direction verticale qui est prévue à l'extérieur de la glissière (15) afin que ledit faisceau F soit interrompu soit par la déformation du tablier ou rideau souple (5), soit par la déformation d'éléments (13) rapportés sur le rideau souple (5), lorsque ledit rideau rencontre lors de sa descente un obstacle (14).

2. Dispositif de détection d'un obstacle et de limitation d'effort suivant la revendication 1, **caractérisé en ce que** le faisceau F émis par les cellules de sécurité (21, 22) est dirigé dans un plan vertical et parallèle au tablier ou rideau souple (5).

3. Dispositif de détection d'un obstacle et de limitation d'effort suivant la revendication 1, **caractérisé en ce que** le faisceau F émis par les cellules de sécurité (21, 22) est dirigé dans une direction inclinée coupant le centre xx' de la porte de manutention (1).

4. Dispositif de détection d'un obstacle et de limitation d'effort suivant la revendication 1, **caractérisé en ce que** le faisceau F émis par les cellules de sécurité (21, 22) est dirigé suivant une direction verticale et parallèle au plan contenant le bord externe de la coulisse correspondante.

5. Dispositif de détection d'un obstacle et de limitation d'effort suivant la revendication 1, **caractérisé en ce que** le faisceau F émis par les cellules de sécurité (21, 22) est dirigé suivant une direction verticale et dans un plan incliné coupant celui contenant le bord externe de la coulisse correspondante.

6. Dispositif de détection d'un obstacle et de limitation d'effort suivant la revendication 1, **caractérisé en ce que** les cellules de sécurité (21, 22) sont fixées respectivement dans la partie supérieure et inférieure de la porte de manutention (1) afin d'émettre suivant une direction verticale un faisceau F de rayons lumineux, infrarouges, ultra violets ou de tout autre type.

7. Dispositif de détection d'un obstacle et de limitation d'effort suivant la revendication 1, **caractérisé en ce qu'**il comprend des éléments (13) rapportés sur le rideau souple (5) lesdits éléments (13) étant souples et susceptibles de se déformer, lorsque ledit rideau rencontre lors de sa descente un obstacle (14), afin d'interrompre le faisceau F émis par les cellules de sécurité (21, 22).

8. Dispositif de détection d'un obstacle et de limitation d'effort suivant la revendication 1, **caractérisé en ce que** chaque élément (13) comporte une première extrémité qui est fixée au niveau de la barre de seuil (10), tandis que l'autre extrémité est solidaire du rideau (5) au-dessus et à une certaine distance de ladite barre de seuil (10).

## Patentansprüche

1. Vorrichtung zur Erfassung eines Hindernisses und zur Kraftbegrenzung der Hauptkante oder der Schließschwellenschiene (10) eines biegsamen Vorhangs oder Behangs (5) eines Verladetors (1), wenn letzterer beim Schließen auf ein Hindernis (14) trifft, wobei das Verladetor (1) Einrichtungen zum Antrieb des biegsamen Behangs oder Vorhangs, senkrechte und gegenüberliegende Pfosten (2, 3) aufweist, die je mit einer Führungsvorrichtung (8) fest verbunden sind, die zwei gegenüberliegende Führungsschienen (11, 12) enthält, um auf jedem Pfosten und über die ganze Höhe dieser letzteren eine Gleitbahn (15) zu bilden, **dadurch gekennzeichnet, dass** sie Sicherheitszellen (21, 22) enthält, die in der Nähe jeder Führungsvorrichtung (8) so positioniert und befestigt sind, dass sie mindestens ein gemäß einer senkrechten Richtung, die außerhalb der Gleitbahn (15) vorgesehen ist, gerichtetes Strahlenbündel F emittieren, damit das Strahlenbündel F entweder durch die Verformung des biegsamen Behangs oder Vorhangs (5) oder durch die Verformung von auf den biegsamen Vorhang (5) angefügten Elementen (13) unterbrochen wird, wenn der Vorhang bei seinem Absinken auf ein Hindernis (14) trifft.

2. Vorrichtung zur Erfassung eines Hindernisses und zur Kraftbegrenzung nach Anspruch 1, **dadurch gekennzeichnet, dass** das von den Sicherheitszellen (21, 22) emittierte Strahlenbündel F in eine senkrechte und zum biegsamen Behang oder Vorhang (5) parallele Ebene gerichtet ist.

3. Vorrichtung zur Erfassung eines Hindernisses und zur Kraftbegrenzung nach Anspruch 1, **dadurch gekennzeichnet, dass** das von den Sicherheitszellen (21, 22) emittierte Strahlenbündel F in eine geneigte Richtung gerichtet ist, die die Mitte xx' des Verladetors (1) schneidet.

4. Vorrichtung zur Erfassung eines Hindernisses und zur Kraftbegrenzung nach Anspruch 1, **dadurch gekennzeichnet, dass** das von den Sicherheitszellen (21, 22) emittierte Strahlenbündel F gemäß einer senkrechten und zur den Außenrand der entsprechenden Führungsschiene enthaltenden Ebene parallelen Richtung gerichtet ist.

5. Vorrichtung zur Erfassung eines Hindernisses und zur Kraftbegrenzung nach Anspruch 1, **dadurch gekennzeichnet, dass** das von den Sicherheitszellen (21, 22) emittierte Strahlenbündel F gemäß einer senkrechten Richtung und in eine geneigte Ebene gerichtet ist, die diejenige schneidet, die den Außenrand der entsprechenden Führungsschiene enthält.

6. Vorrichtung zur Erfassung eines Hindernisses und zur Kraftbegrenzung nach Anspruch 1, **dadurch gekennzeichnet, dass** die Sicherheitszellen (21, 22) im oberen bzw. unteren Teil des Verladetors (1) befestigt sind, um in einer senkrechten Richtung F ein Bündel von Licht-, Infrarot-, Ultraviolettstrahlen oder Strahlen eines beliebigen anderen Typs zu emittieren.

7. Vorrichtung zur Erfassung eines Hindernisses und zur Kraftbegrenzung nach Anspruch 1, **dadurch gekennzeichnet, dass** sie auf den biegsamen Vorhang (5) angefügte Elemente (13) enthält, wobei die Elemente (13) biegsam sind und sich verformen können, wenn der Vorhang bei seinem Absinken auf ein Hindernis (14) trifft, um das von den Sicherheitszellen (21, 22) emittierten Strahlenbündel F zu unterbrechen.

8. Vorrichtung zur Erfassung eines Hindernisses und zur Kraftbearenzung nach Anspruch 1, **dadurch gekennzeichnet, dass** jedes Element (13) ein erstes Ende aufweist, das im Bereich der Schwellenschiene (10) befestigt ist, während das andere Ende über der und in einem bestimmten Abstand zur Schwellenschiene (10) fest mit dem Vorhang (5) verbunden ist.

## Claims

1. Device for detecting an obstacle and limiting the force of the primary edge or closure sill bar (10) of a flexible apron or curtain (5) of a goods-handling door (1) when the latter encounters an obstacle (14) whilst it is closing, said goods-handling door (1) comprising means of driving said flexible curtain or apron, opposing vertical uprights (2, 3) each integral with a guiding device (8) comprising two opposing slides (11, 12) in order to constitute a guide (15) on each upright and over the entire height of the latter, **characterized in that** it comprises safety cells (21, 22) positioned and fixed in the proximity of each guiding device (8) in such a way as to emit at least one beam F directed in a vertical direction, which is provided outside of the guide (15), in order that said beam F is interrupted either by the deformation of the flexible curtain or apron (5) or by the deformation of elements (13) attached to the flexible curtain (5) when said curtain encounters an obstacle (14) during its descent.

2. Device for detecting an obstacle and limiting force according to Claim 1, **characterized in that** the beam F emitted by the safety cells (21, 22) is directed in a vertical plane parallel with the flexible curtain or apron (5).

3. Device for detecting an obstacle and limiting force according to Claim 1, **characterized in that** the beam F emitted by the safety cells (21, 22) is directed in an inclined direction intersecting the center xx' of the goods-handiing door (1).

4. Device for detecting an obstacle and limiting force according to Claim 1, **characterized in that** the beam F emitted by the safety cells (21, 22) is directed in a vertical direction and parallel to the plane containing the outer edge of the corresponding slide.

5. Device for detecting an obstacle and limiting force according to Claim 1, **characterized in that** the beam F emitted by the safety cells (21, 22) is directed in a vertical direction and in an inclined plane cutting the one containing the outer edge of the corresponding slide.

6. Device for detecting an obstacle and limiting force according to Claim 1, **characterized in that** the safety cells (21, 22) are fitted in the upper and lower parts respectively of the goods-handling door (1) in order to emit in a vertical direction a beam F of light, infrared, ultraviolet or any other type of radiation.

7. Device for detecting an obstacle and limiting force according to Claim 1, **characterized in that** it comprises elements (13) attached to the flexible curtain (5), said elements (13) being flexible and designed to deform when said curtain encounters an obstacle (14) during its descent, in order to interrupt the beam F emitted by the safety cells (21, 22).

8. Device for detecting an obstacle and limiting force according to Claim 1, **characterized in that** each element (13) comprises a first end which is fixed to the sill bar (10), whilst the other end is integral with the curtain (5) above and at a certain distance from said sill bar (10).
